# EUROPÄISCHE PATENTSCHRIFT

(11) **EP 0 550 797 B1**
(45) Veröffentlichungstag und Bekanntmachung des Hinweises auf die Patenterteilung: **29.05.1996**
(21) Anmeldenummer: 92116311.9
(22) Anmeldetag: 24.09.1992
(51) Int. Cl.: A45D 40/22, A45C 13/10, E05C 19/06, E05B 17/00

(54) **Kosmetikdose**
Cosmetic case
Boîtier pour cosmétiques

(43) Veröffentlichungstag der Anmeldung: 14.07.1993
(73) Patentinhaber: WILHELM KOOPMANN KG, D-58540 Meinerzhagen (DE)
(72) Erfinder: Machelett, Dietrich, W-5882 Meinerzhagen (DE)
(74) Vertreter: Hassler, Werner, Dr.

(56) Entgegenhaltungen:
- EP-A- 0 337 220
- EP-A- 0 464 295
- EP-A- 0 467 761
- FR-A- 2 628 956
- FR-A- 2 647 319

## Beschreibung

Die Erfindung betrifft eine Kosmetikdose mit einem schalenförmigen Gehäuseunterteil, einem Puderpfannen und/oder dergleichen aufnehmenden Einsatz innerhalb des Gehäuseunterteils und einem über ein Scharnier angelenkten Deckel, mit paarig zueinander passenden, hakenförmigen Rastelementen zur Verriegelung von Deckel und Gehäuseunterteil, wobei ein erstes Rastelement einstückig am Deckel angeformt ist, sowie mit einem Drücker zum Entriegeln der Rastelemente, wobei das zweite Rastelement (7) einstückig an dem Gehäuseunterteil (2) sitzt und der Drücker (4) über mehrere Träger (11) mit dem Einsatz (9) verbunden, in einem Durchgang (13) des Gehäuseunterteils (2) geradlinig geführt ist, Ansätze (17) des Drückers (4) mit dem ersten Rastelement in Eingriff bringbar sind und das zweite Rastelement am Boden des Gehäuseunterteils sitzt.

Die EP-A-0337220 beschreibt eine Kosmetikdose der genannten Art. Der Drücker wirkt mit einer Keilflache auf ein Rastelement ein und drückt dieses nach oben. Dabei wird das jeweils andere Rastelement seitlich weggedrückt. Dieses bedingt erhebliche Verformungen und Rückwirkungen. Unter Berücksichtigung der Maßtoleranzen der Kosmetikdose sind die Kräfte sehr unterschiedlich.

Aufgabe der Erfindung ist eine sichere Führung des Drückers über einen großen Verschiebeweg und eine hohe Festigkeit der Rastung, ferner eine kostengünstige Herstellbarkeit und eine leichte und gleichbleibende Bedienbarkeit für den Anwender.

Diese Aufgabe wird nach der Erfindung dadurch gelöst, daß das zweite Rastelement (7) am Boden (8) des Gehäuseunterteils (2) sitzt, daß der Drücker (4) mit dem Oberende des Rastelements (7) in Eingriff kommt und daß die Träger V-förmige sind.

Die Erfindung unterscheidet sich insofern vom Stand der Technik, als das am Boden des Gehäuseunterteils angebundene Rastelement über die gesamte Höhe des Gehäuseunterteils zur Entriegelung verformt wird. Der Verformungsweg ist also recht groß. Der Drücker andererseits kann über einen großen Weg geradlinig verstellt werden. Der Drücker greift an einem langen Hebelarm des Rastelements an, so daß die erforderliche Betätigungskraft gering ist. Die geradlinige Führung des Drückers wirkt sich für den Benutzer in ergonomischer Hinsicht als vorteilhaft aus; denn etwaige Verschwenkungen des Drückers werden als unangenehm empfunden. Schwenkbewegungen sind allein in die Rastelemente verlegt und wirken sich bei der Betätigung für den Benutzer nicht aus.

Eine geradlinige und verkantungsfreie Führung des Drückers wird dadurch erzielt, daß Führungsleisten des Drückers an Stufenkanten des Durchgangs der Vorderwand geführt sind.

Ein sicherer Verschluß wird dadurch gewährleistet, daß Nasen der Rastelemente mit Profilflächen ineinandergreifen.

Eine Beschädigung der Rastelemente beim Schließvorgang wird dadurch ausgeschlossen, daß die Rastelemente in Schließrichtung geneigte Profilflächen aufweisen, die ein Übereinandergleiten der Rastelemente beim Schließvorgang sicherstellen.

Ein Anheben des Deckels beim Öffnen wird dadurch sichergestellt, daß eine Profilfläche des Drückers beim Öffnungsvorgang mit einer Profilfläche des ersten Rastelements im Sinne eines Anhebens des Deckels zusammenwirkt.

Ausführungsbeispiele der Erfindung sind im Folgenden anhand der Zeichnungen erläutert, in denen darstellen:
- Fig. 1: eine Kosmetikdose in teilweise geöffneter Ansicht,
- Fig. 2: eine Draufsicht zu Fig. 1,
- Fig. 3: einen Teilschnitt mit Einzelheiten der Rastelemente im Schließzustand,
- Fig. 4: einen Teilschnitt zur Darstellung des Öffnungszustandes,
- Fig. 5: eine Stirnansicht der Vorderwand mit dem Drücker und
- Fig. 6: eine Draufsicht zu Fig. 5.

Die Fig. 1 und 2 zeigen schematisch eine Kosmetikdose 1 aus einem schalenförmigen Gehäuseunterteil 2 mit einem Drücker 4 und einem Deckel 3. Der Deckel 3 ist durch ein Scharnier 5 mit dem Gehäuseunterteil 2 verbunden. Im Deckel 3 ist ein erstes Rastelement 6 einstückig angeformt. Das zweite Rastelement 7 ist plattenförmig ausgebildet und am Boden 8 des Gehäuseunterteils 2 einstückig angeformt, wie man aus Fig. 3 ersieht. Durch Betätigung des Drückers 4, der aus der Vorderwand 10 des Gehäuseunterteils 2 vorsteht, wird der Deckel 3 gemäß Fig. 1 entriegelt. Die Kosmetikdose kann dann ohne weiteres geöffnet werden. Das Gehäuseunterteil, der Deckel und der Einsatz sind zweckmäßigerweise Thermoplastspritzgußteile aus gleichen oder unterschiedlichen Thermoplasten.

Das Gehäuseunterteil 2 ist schalenförmig ausgebildet und nimmt einen Einsatz 9 für eine Puderpfanne auf. Der Einsatz 9 kann aus einem weicheren Werkstoff als der Deckel 3 und das Gehäuseunterteil 2 bestehen.

An dem Einsatz 9 z.B. an einer Seitenwand desselben ist über mehrere V-förmige Träger 11 der Drücker 4 angeformt. Die Träger 11 sind bandförmig, also möglichst dünn und verformbar ausgebildet, so daß der Drücker 4 mit geringem Kraftaufwand bewegt werden kann.

Der Drücker 4 ragt durch einen Durchgang 13 in der Vorderwand 10 des Gehäuseunterteils 2 und ist in Richtung des Doppelpfeils 12, Fig. 3 und 6, bewegbar. Die Träger 11 stellen eine nachgiebige Führung dar und stellen auch eine Rückstellkraft zur Verfügung. Der Durchgang 13 weist Stufenkanten 14 auf, in die Führungsleisten 15 des Drückers 4 eingreifen. Dadurch wird eine geradlinige Führung des Drückers 4 sichergestellt. An der Innenseite des Drückers 4 sind einerseits eine zur Bewegungsrichtung geneigte Profilfläche 16 und andererseits zapfenförmige Ansätze 17 vorgesehen, die bei der Bewegung des Drückers mit dem Rastelement 7 in Eingriff kommen. Die Stirnflächem 25 der Ansätze 17 sind geneigt, so daß die Ansätze 17 mit dem Oberende des Rastelemets 7 in Eingriff kommen.

Das Rastelement 7 ist im wesentlichen plattenförmig ausgebildet und weist am Oberende eine Nase 18 mit einer gegen die Plattenebene geneigten Profilfläche 19 auf. Auch die Rastfläche der Nase 18 ist geneigt. Das Rastelement 7 begrenzt mit der Profilfläche 16 und den Ansatzen 17 des Drückers 4 einen Schlitz 23.

Das Rastelement 6 des Deckels 3 weist eine Nase 20 auf, die im wesentlichen komplementär zu der Nase 18 profiliert ist. Eine Profilfläche 21 ist entsprechend der Profilflache 19 geneigt. Außerdem ist eine Profilfläche 22 vorgesehen, die passend zu der Profilfläche 16 ausgebildet ist. Das Rastelement 6 ist so bemessen, daß es durch den Schlitz 23 paßt.

Fig. 3 zeigt die Rastelemente im Schließzustand. Das Rastelement 6 liegt mit der Nase 20 an der Nase 18 des Rastelements 7 an. Durch die geneigten Rastflächen der Nasen 18 und 20 und durch die Rückstellkraft der Rastelemente 6 und 7 wird die Kosmetikdose 1 geschlossen gehalten. Zum Öffnen wird der Drücker 4 nach innen gedrückt. Nach Fig. 4 wird das Rastelement 7 verformt, so daß die Nasen 18 und 20 voneinander freikommen. Außerdem wird durch die Wirkung der Profilflächen 16 und 22 der Deckel 3 angehoben, wie man aus Fig. 4 erkennt. Dieses ist jedoch auch in anderer Weise möglich.

Damit die Rastelemente 6 und 7 sicher die Schließstellung erreichen, sind die Profilflächen 19 und 21 vorgesehen, die ein Ausweichen der Rastelemente beim Schließen der Kosmetikdose bewirken.

## Patentansprüche

1. Kosmetikdose (1) mit einem schalenförmigen Gehäuseunterteil, einem Puderpfannen und/oder dergleichen aufnehmenden Einsatz (9) innerhalb des Gehäuseunterteils und einem über ein Scharnier (5) angelenkten Deckel (3), mit paarig zueinander passenden, hakenförmigen Rastelementen zur Verriegelung von Deckel und Gehäuseunterteil, wobei ein erstes Rastelement (6) einstückig am Deckel angeformt ist, sowie mit einem Drücker zum Entriegeln der Rastelemente, wobei das zweite Rastelement (7) einstückig an dem Gehäuseunterteil (2) sitzt und der Drücker (4) über mehrere Träger (11) mit dem Einsatz (9) verbunden, in einem Durchgang (13) des Gehauseunterteils (2) geradlinig geführt ist, Ansätze (17) des Drückers (4) mit dem ersten Rastelement in Eingriff bringbar sind und das zweite Rastelement (7) am Boden (8) des Gehäuseunterteiis (2) sitzt, dadurch gekennzeichnet, daß daß der Drücker (4) mit dem Oberende des Rastelements (7) in Eingriff kommt und daß die Träger (11) V-förmig sind.

2. Kosmetikdose nach Anspruch 1, dadurch gekennzeichnet, daß Führungsleisten (15) des Drückers (4) an Stufenkanten (14) des Durchgangs (13) der Vorderwand (10) geführt sind.

3. Kosmetikdose nach Anspruch 1 oder 2, dadurch gekennzeichnet, daß Nasen (18, 19) der Rastelemente (6, 7) mit Profilflächen ineinandergreifen.

4. Kosmetikdose nach einem der Ansprüche 1 bis 3, dadurch gekennzeichnet, daß die Rastelemente (6, 7) in Schließrichtung geneigte Profilflächen (19, 21) aufweisen, die ein Übereinandergleiten der Rastelemente (6, 7) beim Schließvorgang sicherstellen.

5. Kosmetikdose nach einem der Ansprüche 1 bis 4, dadurch gekennzeichnet, daß eine Profilfläche (16) des Drückers (4) beim Öffnungsvorgang mit einer Profilfläche (22) des ersten Rastelements (6) im Sinne eines Anhebens des Deckels (4) zusammenwirkt.

## Claims

1. Cosmetics compact (1) having a shell-shaped housing lower part, a powder tray and/or insert (9) containing the like inside the housing lower part, and a lid (3) coupled by way of a hinge (5), having matching pairs of hook-like detent elements for locking lid and housing lower part, with a first detent element (6) being integrally formed in one piece on the lid, as well as having a presser for releasing the detent elements, the second detent element (7) being seated in one piece on the housing lower part (2), and the presser (4) being connected via a plurality of carriers (11) to the insert (9) and being rectilinearly guided in an opening (13) in the housing lower part (2), projections (17) of the presser (4) being able to be brought into engagement with the first detent element, the second detent element (7) being seated on the base (8) of the housing lower part (2), characterized in that the presser (4) comes into engagement with the top end of the detent element (7) and in that the carriers (11) are V-shaped.

2. Cosmetics compact according to claim 1, characterized in that guide beads (15) of the presser (4) are guided on step edges (14) of the opening (13) in the front wall (10).

3. Cosmetics compact according to claim 1 or 2, characterized in that lugs (18, 19) of the detent elements (6, 7) having shaped surfaces engage one in the other.

4. Cosmetics compact according to one of claims 1 to 3, characterized in that the detent elements (6, 7) have shaped surfaces (19, 21), which are inclined the direction of closing and ensure that the detent elements (6, 7) slide one over the other during the closing process.

5. Cosmetics compact according to one of claims 1 to 4, characterized in that a shaped surface (16) of the presser (4) cooperates during the opening process with a shaped surface (22) of the first detent element (6) so as to raise the lid (4).

## Revendications

1. Boîtier (1) pour cosmétiques comprenant une partie inférieure de boîtier en forme de coque, une cuvette à poudre et/ou un élément inséré (9) récepteur analogue situé à l'intérieur de la partie inférieure de boîtier et un couvercle (3) articulé par l'intermédiaire d'une charnière (5), des éléments d'enclenchement en forme de crochet, mutuellement adaptés par paires, pour le verrouillage du couvercle et de la partie inférieure de boîtier, un premier élément d'enclenchement (4) étant façonné d'une pièce sur le couvercle, ainsi qu'un poussoir pour le déverrouillage des éléments d'enclenchement, le deuxième élément d'enclenchement (7) étant situé d'une pièce sur la partie inférieure de boîtier (2), le poussoir (4), relié à l'élément inséré (9) par plusieurs supports (11), étant guidé de manière rectiligne dans un passage (13) de la partie inférieure de boîtier (2), des saillies (17) du poussoir (4) pouvant être amenées en prise avec le premier élément d'enclenchement, le deuxième élément d'enclenchement (7) étant situé sur le fond (8) de la partie inférieure de boîtier (2), caractérisé en ce que le poussoir (4) vient en prise avec l'extrémité supérieure de l'élément d'enclenchement (7) et en ce que les supports (11) ont une forme de V.

2. Boîtier pour cosmétiques suivant la revendication 1, caractérisé en ce que les nervures de guidage (15) du poussoir (4) sont guidées sur des bords en gradin (14) du passage (13) de la paroi avant (10).

3. Boîtier pour cosmétiques suivant l'une des revendications 1 et 2, caractérisé en ce que des ergots (18, 19) des éléments d'enclenchement (6, 7) s'enclenchent par des surfaces profilées.

4. Boîtier pour cosmétiques suivant l'une des revendications 1 à 3, caractérisé en ce que les éléments d'enclenchement (6, 7) présentent des surfaces profilées (19, 21) inclinées en direction de fermeture, qui assurent un glissement l'un sur l'autre des éléments d'enclenchement (6, 7) au cours du processus de fermeture.

5. Boîtier pour cosmétiques suivant l'une des revendications 1 à 4, caractérisé en ce qu'une surface profilée (16) du poussoir (4) coopère, lors du processus d'ouverture, avec une surface profilée (22) du premier élément d'enclenchement (6) dans le sens d'un soulèvement du couvercle (4).
